# FASCICULE DE BREVET EUROPEEN

(11) **EP 0 193 427 B1**
(45) Date de publication et mention de la délivrance du brevet: **12.10.1988**
(21) Numéro de dépôt: 86400159.9
(22) Date de dépôt: 28.01.1986
(51) Int. Cl.: F42B 13/10, F42B 1/02

(54) **Tête militaire à charges formées montées en tandem**
Gefechtskopf mit hintereinanderliegenden Hohlladungen
Warhead with shaped charges arranged in tandem

(30) Priorité: 31.01.1985 FR 8501339
(43) Date de publication de la demande: 03.09.1986
(73) Titulaire: ETAT-FRANCAIS représenté par le DELEGUE GENERAL POUR L'ARMEMENT (DPAG), F-75996 Paris Armées (FR)
(72) Inventeur: Durand, Michel, F-18000 Bourges (FR); Espagnacq, André, F-18000 Bourges (FR); Kerdraon, Alain, F-18000 Bourges (FR); Roumieux, Michel, F-18000 Bourges (FR); Riffault, Marie-Louise, F-18300 Sancerre (FR)

(56) Documents cités:
- FR-A- 1 400 814
- FR-A- 2 493 506
- FR-A- 2 552 870
- GB-A- 1 500 681
- US-A- 3 128 701
- US-A- 3 750 582

## Description

L'invention concerne une tête militaire utilisable notamment dans les obus, roquettes et missiles, pour agresser les chars de bataille, que leur blindage soit simple, feuilleté, composite ou actif, c'est-à-dire explosant lorsqu'une certaine quantité d'énergie lui est fournie par un projectile.

L'emploi des blindages actifs en particulier, a engendré un nouveau concept de tête militaire à charges formées montées en tandem. L'initiation de la première charge entraîne, en séquence, celle de la deuxième avec toutefois un retard de fonctionnement entre les deux.

Ce retard est nécessaire pour ne faire fonctionner la deuxième charge qu'après destruction de la protection active et pour éviter le rattrapage du premier jet par le second, le retard optimal variant selon, d'une part la nature et l'épaisseur des plaques constitutives du blindage actif et d'autre part l'angle d'incidence du projectile sur la cible.

Une augmentation du retard peut avoir de nombreuses conséquences qui sont autant d'inconvénients, à savoir, l'augmentation de la distance d'action optimale de la deuxième charge explosive, la diminution de la vitesse du projectile et l'augmentation des interactions entre les deux charges.

On connaît par le brevet FR-2 552 870, représentant un droit national antérieur, une tête militaire à charges formées en tandem. Cette arme comporte une charge plate A, disposée à la partie avant du projectile et une charge creuse B de même calibre disposée dans l'axe et à l'arrière de la charge plate. La charge creuse B est initiée après la charge A avec un retard prédéterminé.

Une telle tête militaire s'applique à la perforation des blindages simples, feuilletés, composites ou actifs mais, dans ce dernier cas, provoque leur initiation.

Le brevet FR-A-1 400 814 décrit une tête militaire selon le préambule de la revendication 1 et comportant deux charges montées en tandem. La charge avant, qui explose la première, a une surface arrière en forme de cône destinée, selon le principe des angles morts d'explosion, pour ne pas endommager la charge arrière après son explosion.

L'effet technique produit réside dans la création, dans le blindage de la cible, d'un trou de diamètre suffisamment grand pour permettre au projectile provenant de la charge arrière d'y pénétrer sans être endommagé. Aucune indication dimensionnelle n'est apportée.

CcMe tête militaire n'est en principe, utilisable que contre les blindages classiques.

Le brevet US-A-3 128 701 décrit une charge unique utilisable dans le percement des puits de pétrole sans production d'un jet résiduel. Pour cela, on utilise comme revêtement un métal ou un alliage métallique à bas point de fusion associé à une charge explosive. Il ne s'agit pas d'un projectile, mais d'une charge que l'on fixe sur le lieu d'utilisation.

Le brevet GB-A-1 500 681 décrit une tête militaire comportant deux charges.

La charge arrière est une charge creuse classique et la charge avant est de type annulaire, destinée à générer des effets arrières importants par explosion ou par production de gaz chauds. La charge arrière est d'abord initiée, et génère un jet qui passe au travers de la charge annulaire et perce ensuite le blindage de la cible. La charge avant est alors initiée et exerce ses effets en arrière de la cible perforée précédemment. Cette structure est donc très différente de celle de la tête militaire selon l'invention.

Le brevet US-A-3 750 582 décrit une tête militaire analogue à celle du brevet anglais précédent, dans laquelle on initie d'abord la charge arrière 6 puis la charge avant. Bien entendu, la charge avant est munie d'un trou destiné au passage du jet de la charge arrière. De plus, ces deux charges sont de même calibre et aucune précision n'est apportée sur l'épaisseur moyenne du revêtement de la charge avant.

Le brevet FR-A-2 443 506 décrit une tête militaire identique à celle du brevet américain précédent où on initie d'abord la charge arrière puis la charge avant. La charge avant est utilisée de façon classique comme renforçateur pour augmenter l'effet terminal. Il s'agit uniquement de renforcer le pouvoir de perforation d'un jet de charge creuse. Ce n'est pas le but de l'invention qui vise une perforation sélective d'un blindage actif tout en évitant sa détonation.

L'invention vise donc à pallier les inconvénients précités, en proposant une tête militaire à charges formées montées en tandem et fonctionnant en séquence, de telle manière que la charge de tête génère un jet capable de perforer un blindage actif sans l'initier, la deuxième charge formée pouvant alors être initiée après un temps très bref, ce court retard étant nécessaire pour éviter le rattrapage du jet engendré par la première charge par le jet de la deuxième charge, mais pouvant être réduit au minimum compte tenu de la non initiation du blindage actif.

L'invention a donc pour objet une tête militaire comprenant une charge formée avant et une charge formée arrière montées en tandem et fonctionnant en séquence, destinée à l'agression de cibles blindées actives, la charge avant comportant un revêtement de révolution, le calibre de la charge avant étant inférieur à celui de la charge arrière, caractérisée en ce que le calibre de la charge avant est compris entre 25 et 70 % du calibre de la charge arrière, le revêtement de révolution possédant un rapport de hauteur sur le calibre compris entre 0,15 et 1,5, une épaisseur moyenne se situant entre 1 et 5 % de son calibre et une masse volumique comprise entre 500 et 4 000 kg/m³, créant ainsi un jet d'énergie cinétique inférieur à 200 kilojoules.

Selon une autre caractéristique, le revêtement de la charge avant est réalisé dans un des matériaux du groupe suivant alliages d'aluminium ou de magnésium, verre, matériaux organiques. Selon une réalisation particulière, la charge avant comporte un revêtement conique en alliage d'aluminium d'angle au sommet sensiblement égal à 70°, dont le calibre avoisine 60 % de celui de la charge arrière et dont l'épaisseur moyenne est de l'ordre de 3 % de son calibre.

Selon une variante, la charge avant comporte un revêtement en alliage d'aluminium, de forme ellipsoïdale, dont le rapport de la hauteur sur le calibre est étal à 1 et l'épaisseur moyenne de l'ordre de 3,5 % de son calibre.

Selon d'autres caractéristiques:
- l'explosif utilisé pour réaliser le chargement de la charge avant est un explosif à vitesse de détonation inférieure à 8 000 m/s pouvant être par exemple un explosif composite, du baratol ou du trinitrotoluène;
- le retard de fonctionnement entre la charge avant et la charge arrière se si tue entre 100 et 300 microsecondes et plus précisément est égal à 150 microsecondes.

D'autres caractéristiques et avantages de l'invention apparaîtront à la lecture de la description détaillée d'un mode de réalisation particulier de l'invention faite en regard du dessin annexé représentant une coupe longitudinale d'une tête militaire selon l'invention.

Cette tête militaire comprend une enveloppe 1 dans laquelle sont disposées deux charges explosives 2 et 3 respectivement appelées charge avant et charge arrière.

La charge avant 2 dont le calibre est compris entre 25 et 70 % du calibre de la charge arrière est constituée par une masse d'explosif 4 limitée vers l'avant par un revêtement métallique 5, et comportant à l'arrière un dispositif d'amorçage 6 non représénte en détail mais connu de l'homme de l'art.

Le revêtement 5 peut être conique, sphérique ou ellipsoïdal et plus généralement de révolution, mais ses caractéristiques géométriques doivent répondre aux conditions suivantes:
- dans le cas d'un revêtement conique, l'angle au sommet doit être compris entre 40 et 140° et son épaisseur moyenne doit se situer entre 1 et 5 % de son calibre.

Dans cet exemple particulier de réalisation, l'angle au sommet est de 70° et l'épaisseur est égale à 3 % du calibre de la charge;
- dans le cas d'un revêtement de révolution, tel que sphérique ou ellipsoïdal, le rapport de sa hauteur h sur son diamètre doit être compris entre 0,15 et 1,5, les caractéristiques concernant son épaisseur étant identiques à celles données précédemment pour les revêtements de forme conique. Dans cet exemple particulier de réalisation, le rapport de sa hauteur sur son diamètre est égal à 1 et son épaisseur égale à 3,5 % du diamètre;
- le revêtement est en matériau de masse volumique comprise entre 500 et 4 000 kg/m³ tel que, dans cet exemple particulier, de l'alliage d'aluminium. Le matériaux constituant le revêtement peut être également choisi parmi les matériaux suivants: alliage de magnésium, matériaux organiques tel du plexiglas ou des matériaux vitreux tels que du verre pyrex, de l'oxyde ou sulfure de bore ou un gel d'alumine;
- l'explosif 4 constituant cette charge doit être un explosif basse énergie dont la vitesse de détonation est inférieure de 8 000 m/s tel que par exemple du trinitrotoluène, du baratol, ou un explosif composite.

Les caractéristiques géométriques du revêtement ainsi que la nature de l'explosif constituant la charge avant doivent être choisies de telle manière que la vitesse du jet par rapport à la cible soit inférieure à 8 000 m/s et que son énergie cinétique soit inférieure à 200 kilojoules; cette condition étant nécessaire pour que l'explosif constituant le blindage actif ne puisse être initié.

La charge arrière est une charge creuse à hautes perfomances, comportant un revêtement conique 7 d'angle fermé et un explosif 8 pouvant être hautement énergétique.

Cette tête militaire comporte également un écran protecteur 9 dont la fonction est de protéger la charge arrière lorsque la charge avant détone. Un dispositif de sécurité et d'armement 10 est disposé à l'arrière de la charge 3 et transmet l'ordre d'initiation à la charge avant par l'intermédiaire d'un cordeau détonant 11 qui pourrait par exemple être remplacé par une ligne électrique reliée au dispositif d'amorçage 6.

La détection de la cible peut être réalisé par tout moyen connu de l'homme de l'art tel qu'une fusée de proche proximité ou par contact.

De même le retard de fonctionnement entre les charges avant et arrière peut être réalisé par exemple à l'aide d'un enroulement de cordeau détonant, d'un dispositif électronique ou d'un composant pyrotechnique à retard de 150 microsecondes.

Un avantage particulier de cette invention réside dans son adaptation à perforer les blindages actifs tout en offrant une tête militaire allégée, la protection inter-charges 9 pouvant être rédiute compte tenu du retard d'initiation très court entre les deux charges.

D'autre part, du fait de la non initiation de la protection active, l'efficacité de ce type de tête militaire n'est pas influencée par les caractéristiques du blindage actif, notamment les vitesses de projection des plaques et leurs dimensions latérales.

## Revendications

1. Tête militaire comprenant une charge formée avant (2) et une charge formée arrière (3) montées en tandem et fonctionnant en séquence destinée à l'agression de cibles blindées actives, la charge avant (2) comportant un revêtement de révolution (5), le calibre de la charge avant (2) étant inférieur celui de la charge arrière (3), caractérisée en ce que le calibre de la charge avant (2) est compris entre 25 et 70 % de celui de la charge arrière (3), le revêtement de révolution (5) possédant un rapport de hauteur sur le calibre compris entre 0,15 et 1,5, une épaisseur moyenne se situant entre 1 et 5 % de son calibre et une masse volumique comprise entre 500 et 4000 kg/m³, créant ainsi un jet d'énergie cinétique inférieure à 200 kilojoules.

2. Tête militaire, selon la revendication 1, caractérisée en ce que le revêtement de la charge avant est réalisé dans un des matériaux du groupe suivant: alliages d'aluminium ou de magnésium, verre, matériaux organiques.

3. Tête militaire, selon l'une des revendications 1 ou 2, caractérisée en ce que la charge avant comporte un revêtement conique (5) en alliage d'aluminium, d'angle au sommet sensiblement égal à 70° dont le calibre avoisine 60 % de celui de la chrge arrière et dont l'épaisseur moyenne est de l'ordre de 3 % de son calibre.

4. Tête militaire, selon l'une des revendications 1 ou 2, caractérisée en ce que la charge avant (2) comporte un revêtement (5) en alliage d'aluminium, de forme ellippsoïdale, dont le rapport de la hauteur sur le calibre est égal à 1 et l'épaisseur moyenne de l'ordre de 3,5 % de son calibre.

5. Tête militaire, selon l'une des revendications 1 à 4, caractérisée en ce que le chargement explosif (4) de la charge avant (2) est constitué par un explosif à vitesse de détonation inférieure à 8 000 m/s.

6. Tête militaire, selon l'une des revendications 1 à 5, caractérisée en ce que le chargement explosif (4) de la charge avant (2) est choisi dans le groupe: trinitrotoluène, baratol, explosif composite.

7. Tête militaire, selon l'une des revendications 1 à 6, caractérisée en ce que le retard de fonctionnement entre la charge avant (2) et la charge arrière (3) se situe entre 100 et 300 microsecondes.

8. Tête militaire, selon la revendication 7, caractérisée en ce que le retard de fonctionnement entre la charge avant (2) et la charge arrière (3) est d'environ 150 microsecondes.

## Patentansprüche

1. Gefechtskopf bestehend aus einer vorderen Hohlladung (2) sowie aus einer hinteren Hohlladung (3), die hintereinander angeordnet sind und nacheinander gezündet werden, für den Angriff von Zielen mit aktiver Panzerung, wobei die vordere Ladung (2) mit einer Umdrehungs-Auskleidung (5) versehen und das Kaliber der vorderen Ladung (2) kleiner als dasjenige der hinteren Ladung (3) ist, dadurch gekennzeichnet, daß das Kaliber der vorderen Ladung (2) zwischen 25 und 70 % des Kalibers der hinteren Ladung (3) entspricht, wobei die Umdrehungs-Auskleidung (5) ein Höhe/Kaliber-Verhältnis zwischen 0,15 und 1,5, eine mittlere Dicke zwischen 1 und 5 % des Kaliberwertes sowie eine Dichte zwischen 500 und 4000 kg/m³, zur Erzeugung eines kinetischen Energiestrahls von höchstens 200 kJ aufweist.

2. Gefechtskopf nach Anspruch 1, dadurch gekennzeichnet, daß die Auskleidung der vorderen Ladung aus einem der folgend angeführten Werkstoffe hergestellt ist Aluminium- oder Magnesium-Legierungen, Glas, organische Werkstoffe.

3. Gefechtskopf nach Anspruch 1 oder 2, dadurch gekennzeichnet, daß die vordere Ladung mit einer kegelförmigen Auskleidung (5) aus Aluminium-Legierung versehen ist, deren Kegelwinkel etwa 70° mißt, deren Kaliber etwa 60 % des Kalibers der hinteren Ladung entspricht und deren mittlere Dicke etwa 3 % des eigenen Kalibers entspricht.

4. Gefechtskopf nach Anspruch 1 oder 2, dadurch gekennzeichnet, daß die vordere Ladung (2) mit einer ellipsoidischen Auskleidung (5) aus Aluminium-Legierung versehen ist, deren Höhe/Kaliber-Verhältnis den Wert 1 gleicht und deren mittleren Dicke etwa 3,5 % des Kalibers entspricht.

5. Gefechtskopf nach einem beliebigen Anspruch 1 bis 4, dadurch gekennzeichnet, daß die Sprengladung (4) der vorderen Ladung (2) aus einem Sprengstoff besteht, dessen Detonationsgeschwindigkeit niedriger als 8 000 m/s ist.

6. Gefechtskopf nach einem beliebigen Anspruch 1 bis 5, dadurch gekennzeichnet, daß die Sprengladung (4) der vorderen Ladung (2) aus einer Sprengstoffgattung der Gruppe Trinitrotoluol, Baratol, Verbundsprengstoff besteht.

7. Gefechtskopf nach einem beliebigen Anspruch 1 bis 6, dadurch gekennzeichnet, daß die Zündverzögerung zwischen der vorderen Ladung (2) und der hinteren Ladung (3) zwischen 100 und 300 Mikrosekunden liegt.

8. Gefechtskopf nach Anspruch 7, dadurch gekennzeichnet, daß die Zündverzögerung zwischen der vorderen Ladung (2) und der hinteren Ladung (3) etwa 150 Mikrosekunden liegt.

## Claims

1. A warhead comprising a forward shaped charge (2) and a rear shaped charge (3), tandem mounted and detonating sequentially, intended for attacking active armored targets, the forward charge (2) including a liner generated by revolution (5), the caliber of the forward charge (2) being smaller than that of the rear charge (3), characterized in that the caliber of the forward charge (2) is included between 25 and 70 % of the caliber of the rear charge (3), the liner generated by revolution (5) having a height-to-caliber ratio varying from 0.15 to 1.5, an average thickness included between 1 and 5 % of its caliber and a weight per unit of volume ranging from 500 to 4000 kg/m³, thus creating a jet with a kinetic energy less than 200/kilojoules.

2. A warhead as claimed in claim 1, characterized in that the forward charge liner is made of one of the materials belonging to the following group aluminum or magnesium alloys, glass, organic materials.

3. A warhead as claimed in claim 1 or 2, characterized in that the forward charge includes a cone-shaped aluminum alloy liner (5) with an apex angle approximately equal to 70°, having a caliber close to 60 % of the caliber of the rear charge and an average thickness on the order of 3 % of its caliber.

4. A warhead as claimed in claim 1 or claim 2, characterized in that the forward charge (2) includes an ellipsoid-shaped aluminum alloy liner (5) with a height-to-caliber ratio equal to 1 and an average thickness on the order of 3.5 % of its caliber.

5. A warhead as claimed in any one of claims 1 to 4 , characterized in that the explosive (4) used for the forward charge (2) is an explosive having a detonation velocity less than 8000 m/s.

6. A warhead as claimed in any one of claims 1 to 5, characterized in that the explosive (4) used for the forward charge (2) is selected from the following group: trinitrotoluene, baratol, composite explosive.

7. A warhead as claimed in any one of claims 1 to 6, characterized in that the detonation delay between the forward charge (2) and the rear charge (3) ranges from 100 to 300 microseconds.

8. A warhead as claimed in claim 7, characterized in that the detonation delay between the forward charge (2) and the rear charge (3) is approximately 150 microseconds.
